# FASCICULE DE BREVET EUROPEEN

(11) **EP 0 001 543 B1**
(45) Date de publication et mention de la délivrance du brevet: **29.10.1980**
(21) Numéro de dépôt: 78870007.8
(22) Date de dépôt: 07.09.1978
(51) Int. Cl.: A45C 11/00, B65D 6/00, B65D 43/16

(54) **Coffret de rangement entièrement en polypropylène**
Aus Polypropylen hergestelltes Kästchen zum Aufräumen von kleinen Gegenständen
Casket made entirely of polypropylene for storing small articles

(30) Priorité: 30.09.1977 BE 181333; 06.06.1978 BE 188346
(43) Date de publication de la demande: 18.04.1979
(73) Titulaire: SAMSONITE CORPORATION, Denver, Colorado 80239 (US)
(72) Inventeur: Castelli, Renato, B-9000 Gent (BE)
(74) Mandataire: Kellens, Georges E.

## Description

La présente invention est relative à un coffret de rangement pour petits objets et ustensiles de bureaux, crayons, stylo, gomme, carte de visite, agrafe, calculatrice de poche, petit échantillon ... et dans certains cas en outre des petits objets et ustensiles vestimentaires et de toilette; coffret qui va prendre place intérieurement et être fixé au dos du couvercle des mallettes rigides faisant office généralement de porte- documents et dénommées en anglais "Attaché- casé coffret composé uniquement de deux pièces réunies après moulage.

S'il existe déjà des coffrets adaptés à un tel usage ainsi que des boîtiers en matière plastique obtenus par moulage, en une seule pièce dont l'articulation du couvercle, connus par le brevet US 3,771,687, le coffret de rangement selon la présente invention est remarquable par sa simplicité de fabrication, sa solidité à l'usage, car composé uniquement de deux pièces réunies après moulage, caractérisé en ce que l'une des pièces, l'inférieure, constituent la base du coffret et le couvercle, ce dernier étant d'une part pourvu d'un côté d'un pêne ou taquet d'accorchage et de l'autre côté d'une béquille de préhension, et étant d'autre part rendu solidaire du côté avant de la base par une charnière; en ce que l'autre pièce, la supérieure, constitue les parties latérales, supérieure, arrière et avant, du coffret cette dernière partie formant un cadre dormant pour le couvercle sans traverse de base, et comportant une traverse supérieure pourvue d'une gâche, bord de retenue, et en ce que la charnière de la pièce inférieure est formée par une partie en polypropylène, amincie, arrondie et extérieure, partie suffisamment amincie que pour laisser un espace vide entre l'extrémité inférieure du couvercle et l'extrémité de la partie avant de base, de telle sorte à permettre d'abaisser le couvercle et de libérer ainsi le pêne . de la gâche.

De préférence, comme le coffret de rangement va prendre toute la largeur du couvercle de la malette, il est généralement prévu de le diviser en plusieurs compartiments, les séparations étant constituées en même temps que la pièce supérieure et la pièce inférieure comportant alors plusieurs couvercles, un par compartiment.

Afin de mieux comprendre l'invention, on la décrit maintenant par rapport à un dessin annexé qui représente à titre d'exemple et de manière non limitative à la
fig. 1, une vue schématique générale en perspective d'un coffret de rangement à trois compartiments,
fig. 2, une vue partielle agrandie en coupe verticale au niveau de la charnière, le coffret étant ouvert,
fig. 3, la même vue qu'à la fig. 2, le coffret étant fermé,
fig. 4, une vue de côté agrandie en coupe verticale d'un coffret fixé dans le couvercle d'une mallette, coupe au niveau d'un point de fixation,
fig. 5, une vue de dessus de la pièce inférieure, les couvercles en position d'ouverture,
fig. 6, une vue de dessus agrandie de la pièce supérieure,
fig. 7, une vue de côté agrandie en coupe suivant la ligne I/I de la figure 6,
fig. 8, une vue de côté en coupe suivant la ligne II/II de la figure 6,
fig. 9, une vue de dessus partielle de la première pièce, l'inférieure,
fig. 10, une vue de dessous partielle de la deuxième pièce, la supérieure,
fig. 11, une vue agrandie partielle de côté en bout de la figure 9,
fig. 12, une vue agrandie partielle de côté au niveau de la ligne III/III de la figure 9,
fig. 13, une vue agrandie de côté en bout de la fig. 10.

En se référant à ces différentes figures, on a représenté par 1 la pièce supérieure, par 2 la pièce inférieure qui comporte les couvercles 3; la pièce supérieure 1 comportant la partie supérieure 1a, la partie avant 1 b, la partie arrière 1 c, les parties latérales 1 d; la pièce inférieure 2 comportant outre les couvercles 3, la partie avant de base 2a, les parties de base latérales 2b, la partie arrière de base 2c, la partie de base, surface de base 2d, l'ensemble de la partie de base formant un bac. Sont encore prévues dans le cas d'un coffret à trois compartiments comme représenté, les parties intérieures de base 2e de la pièce inférieure 2; il y a donc dans la cas de trois compartiments, trois bacs, à la partie supérieure 1 on trouve les parties intérieures de séparation 1e. En se référant en particulier aux figures 2 et 3, on voit que les charnières 4 entre le couvercle 3 et la partie 2a de la pièce inférieure 2 ne sont qu'une partie amincie et arrondie vers l'extérieur en polypropylène permettant une rotation quasi à 90° du couvercle 3 (fig. 2); ce couvercle 3 est pourvu d'un pêne, taquet d'accrochage 5 et d'une béquille de préhension 6 en regard du pêne 5, la partie avant 1b est pourvue d'une gâche, bord de retenue 7.

En se référant à la figure 4, on voit exactement la conformation de profil du pêne 5 de la béquille 6 et de la gâche 7 dont on voit, par contre, en se référant aux figures 5 et 6, la conformation en long, le pêne 5 ne reprenant que la partie centrale du couvercle 3 et la gâche 7, la partie centrale de la traverse supérieure de la partie avant 1 b alors que par contre, la béquille 6 reprend la longueur du couvercle 3.

D'autres détails de construction apparaissent également aux figures 4 à 8, la base 2 (bac) dont la partie avant 2a est arrondie et inclinée vers l'extérieur s'avance au-delà de l'extrémité de la partie supérieure la de telle sorte que le couvercle 3 en position fermée soit inclinée vers l'intérieur.

A la surface de base 2d, en deux points de fixation 8 au moins, on a prévu du côté extérieur, une cavité 9 pour l'introduction d'une vis "Parker" 10 fixant le coffret à la mallette en passant également au travers de la paroi latérale 11 du couvercle de la mallette (fig. 4), mallette seulement représentée partiellement par ce côté latéral 11 et un autre 12.

Afin d'asseoir parfaitement !e coffret dans le dos de la mallette, on a prévu des traverses d'aboutement 13 à la face extérieure de la surface de base ainsi que des pieds 14 au bas des côtés latéraux 1 de la pièce supérieure 1 ainsi qu'une traverse d'aboutement 15 à la partie arrière 1 c (fig. 7 et 8).

D'autre part, comme visible à la fig. 4, à l'arrière du bord de retenue, gâche 7, il y a également une traverse 16 formant butée et empêchant l'enfoncement exagéré du couvercle 3. Egalement, en particulier à la figure 4, on voit que la charnière 4 est formée d'une partie suffisamment amincie que pour laisser un espace vide 17 entre l'extrémité inférieure 3a du couvercle 3 et l'extrémité de la partie avant 2a de telle sorte à permettre d'abaisser le couvercle suivant la flèche 23 et de libérer le pêne 5 de la gâche 7.

Du fait de la position inclinée vers le haut de la béquille 6 et qui résulte en partie de l'inclinaison inverse du couvercle 3 (en position fermée) en attirant à soi le couvercle 3, il se produit naturellement un abaissement de celui-ci dans le sens de la flèche 23.

En se référant aux figures 9 à 13, on voit en outre que de manière préférentielle la pièce inférieure 2, dans les parties de base latérales 2b et les parties de base de séparation 2e, comporte des cavités 18 allant jusque dans les pieds 14 et formant mortaises (il peut s'agir éventuellement de trous) ainsi que deux pointes d'appui 19 placées et dépassant le droit de la face extérieure, côté intérieur de la partie arrière de base 2c et, une traverse d'appui 20 placée et dépassant le droit de la face extérieure, côté extérieur de la partie arrière de base 2c (fig. 11 ).

On a prévu, dans l'exemple choisi, seulement deux pointes d'appui 19 étant donné qu'un côté d'appui 21 des points de fixation 8 est placé et dépasse le droit de la face extérieure côté intérieur de la partie arrière de base 2c.

Dans la partie supérieure 1, dans chacune des parties latérales 1 et les parties intérieures de séparation 1 e, on a prévu des tenons 22 destinés à être introduit dans les mortaises 18.

Dès lors, d'une part les deux pièces 1 et 2 sont associées par le système tenons 22 et mortaises 18 et d'autre part le côté arrière 1 c de la partie supérieure est tenu en appui entre, d'un côté la traverse 20 et de l'autre côté les points d'appui 19, et le côté 21 des points de fixation 8.

De manière connue et comme le coffret est réalisé en polypropylène, on peut définitivement associer les deux pièces 1 et 2 en fixant les tenons 22 dans les pieds 14 par soudage, qui comme représentés aux figures 11 et 12 seront dès lors écrasés.

Bien entendu, l'invention n'est pas limitée à la forme de réalisation décrite et représentée et l'on ne sortirait pas de son cadre en apportant des modifications de détail de présentation et de forme, par exemple dans le recouvrement du coffret, dans son agencement intérieur, celui-ci étant essentiellement remarquable par le fait qu'il est réalisé au moyen de deux seules pièces moulées d'un seul tenant sans utilisation d'aucun accessorie mécanique, vis, attaches, charnières, resorts, élastiques.

## Revendications

1. Coffret de rangement entièrement en polypropylène pour le rangement de petits objets, ustensiles de bureau, crayon, stylo, gomme, carte de visite, agrafe, calculatrice de poche, petit échantillon et dans certains cas des petits objets et ustensiles vestimentaires et de toilette, composé uniquement de deux pièces (1, 2), réunies après moulage, caractérisé en ce que l'une des pièces, l'inférieure (2) constitue la base du coffret et le couvercle (3), ce dernier étant d'une part pourvu d'un côté d'un pêne ou taquet d'accrochage (5) et de l'autre côté d'une béquille de préhension (6), et étant d'autre part rendu solidaire du côté avant (2a) de la base par une charnière (4); en ce que l'autre pièce, la supérieure (1), constitue les parties latérales (1d), supérieure (la), arrière (1 c) et avant (1b), du coffret cette dernière partie formant un cadre dormant pour le. couvercle (3) sans traverse de base, et comportant uns traverse supérieure pourvue d'une gâche (7), bord de retenue, et en ce que la charnière (4) de la pièce inférieure (2) est formée par une partie en polypropylène, amincie, arrondie et extérieure, partie suffisamment amincie que pour laisser un espace vide (17) entre l'extrémité inférieure (3a) du couvercle (3) et l'extrémité de la partie avant de base, de telle sorte à permettre d'abaisser le couvercle et de libérer ainsi le pêne (5) de la gâche (7).

2. Coffret de rangement selon la revendication 1, caractérise en ce qu'il se divise en plusieurs compartiments, des séparations (1e) étant constituées en même temps que la pièce supérieure (1), et la pièce inférieure (2) comportant alors plusieurs couvercles, un par compartiment.

3. Coffret de rangement selon l'une quelconque des revendications 1 à 2, caractérisé en ce que la partie avant (2a) de sa base est inclinée vers l'extérieur et s'avance au-delà de l'extrémité supérieure de telle sorte que le couvercle (3), en position fermée, est incliné vers l'intérieur.

4. Coffret de rangement selon l'une quelconque des revendications 1 à 3, caractérisé en ce que la béquille de préhension (6) est inclinée vers le haut par rapport au couvercle (3) de telle sorte qu'il se produit naturellement un abaissement de celui-ci lorsqu'on l'attire.

5. Coffret de rangement selon l'une quelconque des revendications 1 à 4, caractérisé en ce qu'il comporte extérieurement un certain nombre de traverses d'aboutement (13) et de pieds (14) permettant de l'asseoir parfaitement dans le dos d'une mallette et en ce qu'il comporte intérieurement à l'arrière de la gâche (7), une traverse (16) formant butée pour le pêne.

6. Coffret de rangement selon l'une quelconque des revendications 1 à 5, caractérisé en ce qu'il comporte du côté extérieur de sa base au moins deux points de fixation (8) consistant en des cavités (9) susceptibles de recevoir des vis (10) permettant de le fixer au dos d'une mallette.

7. Coffret de rangement selon l'une quelconque des revendications 1 à 6, caractérisé en ce que, conjointement en regard, les parties de base latérales (2b) et de séparation (2e) comportent des cavités (18) allant jusque dans les pieds (14) cavités formant mortaises, et des points d'appui (19) qui sont placées et dépassent, comme un côté d'appui (21) des points de fixation (8), le droit de la face extérieure, côté intérieur de la partie arrière de base, et une traverse d'appui (20) qui est placée et dépasse le droit de la face extérieure, côté extérieur de la partie arrière de base (2c); les parties latérales (1d) et les parties intérieures de séparation (1e) de la partie supérieure (1) comportent des tenons (22) destinés à se placer dans les mortaises (18) et la partie arrière (1c) de cette dite pièce supérieure (1) étant tenue entre ces éléments d'appui (19, 20, 21).

8. Coffret de rangement selon la revendication 7, caractérisé en ce que les tenons (22) sont soudés dans les cavités (18) des pieds (14).

## Claims

1. A tidy box made entirely of polypropylene suitable for keeping small items, office requisites, pencil, pen, rubber, visiting cards, staples, pocket calculator, small samples and, in some cases, small toilet and dress requisites, said box consisting only of two parts (1, 2), fitted together after moulding, characterized in that one of said parts, the lower one (2), forms the base of the box and the lid (3), the latter being provided on the one hand with a catch or fastening lug (5) on one side and with a pull handle (6) on the other side, and being on the other hand integrally connected to the front base portion (2a) by an hinge (4); in that the other part, the upper one (1), forms the side portions (1 d), the top (1 a), the back (1 c) and the front portion (1 b) of the box, the latter forming a fixed frame for the lid (3) without any bottom cross-member and having an upper cross-member with a notch (7), retaining edge, and in that the hinge (4) of the lower part (2) is formed by a polypropylene portion of reduced thickness, portion that is outer rounded and the thickness of which is reduced sufficiently to leave a gap (17) between the lower edge (3a) of the lid (3) and the edge of the front portion of the base, such as to permit the lid to drop and so release the catch (5) from the notch (7).

2. A tidy box according to claim 1, characterized in that it is divided into a plurality of compartments with partitions (1e) formed simultaneously with the upper part (1), and the lower part (2) has a plurality of lids, one per compartment.

3. A tidy box according to one or the other of claims 1 and 2, characterized in that the front portion (2a) of the base of the box is inclined outwardly and projects beyond the top edge of the box such that the lid (3), when closed, is inclined inwardly.

4. A tidy box according to any one of claims 1 to 3, characterized in that the pull handle (6) is inclined upwardly in relation to the lid (3) such that, when pulled, there is a natural tendency for the lid to be lowered.

5. A tidy box according to any one of claims 1 to 4, characterized in that said box includes a number of external abutment cross-members (13) and feet (14) facilitating it being seated in close fitting relationship in the back of a case and in that it includes, behind the notch (7), an internal cross-member (16) forming an abutment for the catch.

6. A tidy box according to any one of claims 1 to 5, characterized in that the base has externally at least two fixing points (8) comprising holes (9) adapted to receive screws (10) for fixing the box in the back of a case.

7. A tidy box according io any one of claims 1 to 6, characterized in that for connecting together the opposite two parts, side portions (2b) and dividing portions (2e) of the base include holes (18) extending into the feet (14) and forming mortise openings, and support elements are provided comprising support points (19) and also support surfaces (21) of fixing portions (8), which are positioned at and which rise above an outer wall, on the inner side thereof, of the rear portion (2c) of the base, and a support cross-member (20) which is also positioned at and rises above the outer wall, on the outer side thereof, of the rear portion (2c) of the base, and the side portions (1d) and internal partition portions (1 e) of the upper part (1) have tenons (22) adapted to be engaged in the mortise openings (18) of the base, while the back portion (1c) of said upper part (1) fits between said support elements (19, 20, 21) of the base.

8. A tidy box according to claim 7, characterized in that the tenons (22) are welded in the mortise openings (18) of the feet (14).

## Patentansprüche

1. Vollkommen aus Polypropylen bestehendes Ordnungskästchen zum Einordnen von kleinen Gegenständen, Büro-utensilien, Bleistiften, Federhaltern, Radiergummis, Visitenkarten, Büroklammern, Taschenrechnern, kleinen Musterstücken un in gewissen Fällen von kleinen Bekleidungs- und Toilettengegenständen un -utensilien, das sich lediglich aus einem oberen Teil und einem unteren Teil zusammensetzt, wobei die beiden Teile, nachdem sie in einer Form hergestellt wurden, zusammengefügt wurden, dadurch gekennzeichnet, daß das untere Teil (2) den Boden des Kästchens und wenigstens einen Deckel (3) bildet, der einerseits auf einer Seite einen Riegel oder Sperrzapfen (5) und auf der anderen Seite einen Griff (6) trägt und andererseits mittels eines Gelenks (4) mit dem vorderen Teil (2a) des Bodens verbunden ist, daß das obere Teil (1) aus den Seitenteilen (1d), dem oberen Teil (1a), dem hinteren Teil (1c) und dem vorderen Teil (1b) des Kästchens besteht, wobei der vordere Teil (1 b) ohne einen unteren Quersteg einen Tragrahmen für den Deckel (3) bildet aber einen an seiner Anschlagseite mit einer Riegelaufnahme (7) versehenen oberen Quersteg (16) besitzt, und daß das Gelenk (4) des unteren Teils (2) aus einem aus Polypropylen bestehenden dünnen und außen abgerundeten Teil besteht, das ausreichend dünn gehalten ist, um zwischen dem unteren Ende (3a) des Deckels (3) und dem Ende des vorderen Teils des Bodens einen Hohlraum (17) zu belassen, so daß der Deckel heruntergedrückt und der Riegel order Sperrzapfen (5) aus der Riegelaufnahme (7) entfernt werden kann.

2. Ordnungskästchen nach Anspruch 1, dadurch gekennzeichnet, daß es eine Vielzahl von durch Trennwände (1e) voneinander getrennten Fächern aufweist, wobei die Trennwände (1e) gleichzeitig mit dem oberen Teil (1) hergestellt sind und das untere Teil (2) in diesem Fall eine entsprechende Vielzahl von Deckeln (3), d.h. einen pro Fach aufweist.

3. Ordnungskästchen nach Anspruch 1 oder 2, dadurch gekennzeichnet, daß der vordere Teil (2a) des Bodens schräg nach außen/oben verläuft und sich anschließend von seinem oberen Ende aus derart nach vorn erstreckt, daß der Deckel (3) in seiner geschlossenen Stellung schräg von außen/unten nach innen/oben verläuft.

4. Ordnungskästchen nach einem der Ansprüche 1 bis 3, dadurch gekennzeichnet, daß der Griff (6) relativ zum Deckel (3) schräg nach oben verläuft, so daß sich der Deckel absenkt, wenn am Griff gezogen wird.

5. Ordnungskästchen nach einem der Ansprüche 1 bis 4, dadurch gekennzeichnet, daß es außen eine gewisse Anzahl von quer verlaufenden Anschlägen (13) un Füßen (14) trägt, um es einwandfrei in den Deckel eines Koffers einsetzen zu können, und an seiner Innenseite hinter der Riegelaufnahme (7) mit einem einen Anschlag für den Riegel oder Sperrzapfen (5) bildenden Quersteg (16) versehen ist.

6. Ordnungskästchen nach einem der Ansprüche 1 bis 5, dadurch gekennzeichnet, daß es an der Außenseite seines Bodens wenigstens zwei Befestigungseinrichtungen (8) aufweist, die aus zum Aufnehmen von Schrauben (10) geeigneten Hohlräumen (9) bestehen, um das Ordnungskästchen an dem Deckel eines Koffers befestigen zu können.

7. Ordnungskästchen nach einem der Ansprüche 1 bis 6, dadurch gekennzeichnet, daß gemeinschaftlich gesehen, das untere Teil (2) an den Seitenteilen (2b) und den Trennwänden (2e) des Bodens sich bis in die Füße (14) erstreckende Zapfenlöcher bildende Hohlräume (18) und ferner Auflagepunkte (19) aufweist, die ebonso wie eine Auflageseite (21) der Befestigungseinrichtungen (8) derart angeordnet sind, daß sie sich über die gerade Außenfläche, die Innenseite des hinteren Teils (2c) des Bodens, hinaus erstrecken, daß ferner ein sich quer erstreckender Auflagesteg (20) vorgesehen ist, der sich über die gerade Außenfläche, die Aussenseite des hinteren Teils (2c) des Bodens, hinaus erstreckt, und daß die Seitenteile (1d) und die inneren Trennwände (1e) des oberen Teils (1) Zapfen (22) aufweisen, die zum Einsetzen in die Zapfenlöcher (18) bestimmt sind, und der hintere Teil (1c) des oberen Teils (1) zwischen den Auflageteilen (19, 20, 21) gehalten wird.

8. Ordnungskästchen nach Anspruch 7, dadurch gekennzeichnet, daß die Zapfen (22) in die Hohlräume (18) der Füße (14) eingeschweißt sind.
